# EUROPÄISCHE PATENTSCHRIFT

(11) **EP 4 441 320 B1**
(45) Veröffentlichungstag und Bekanntmachung des Hinweises auf die Patenterteilung: **08.10.2025**
(21) Anmeldenummer: 22830164.4
(22) Anmeldetag: 02.12.2022
(51) Int. Cl.: E05B 63/00, E05C 9/00, E05C 9/18

(54) **FENSTER ODER TÜR**
WINDOW OR DOOR
FENÊTRE OU PORTE

(30) Priorität: 03.12.2021 DE 102021131900
(43) Veröffentlichungstag der Anmeldung: 09.10.2024
(73) Patentinhaber: SCHÜCO International KG, 33609 Bielefeld (DE)
(72) Erfinder: NEUHAUS, Hans-Jürgen, 32257 Bünde (DE); HARBIG, Hendrik, 33335 Gütersloh (DE)
(74) Vertreter: Specht, Peter
(86) Internationale Anmeldenummer: PCT/EP2022/084197
(87) Internationale Veröffentlichungsnummer: WO 2023/099726

(56) Entgegenhaltungen:
- EP-A1- 0 249 683
- EP-A1- 0 572 988
- DE-A1- 4 016 777
- FR-A5- 2 074 972

## Beschreibung

Die Erfindung betrifft ein Fenster oder eine Tür nach dem Oberbegriff des Anspruchs 1.

Die DE 40 16 771A1 offenbart ein Fenster oder eine Tür nach dem Oberbegriff des Anspruchs 1. Die EP 0 249 683 A1, die EP 0 572 988 A1 und die FR 2 074 972 A5 offenbaren jeweils Fenster oder Türen mit Riegelstangen und Fallenschnäppereinrichtungen. Riegelstangenbeschläge werden ferner z.B. in der DE 10 2013 100 308 A1.

Zur Einschränkung bzw. Verhinderung der dynamischen und im Einzelfall selbstzerstörerischen Bewegung von Fensterflügeln, z. B. durch Wind, ist es wünschenswert, dass diese Flügel nach einem Zuschlagen auch ohne ein Bewegen des Riegelstangenbeschlages am Blendrahmen arretiert wird. Eine weitere Bewegung des Flügels aus dieser Arretierstellung soll erst durch den Nutzer initiiert werden.

Die Erfindung hat die Aufgabe, dieses Problem zu losen und ein entsprechend ausgestaltetes Fenster bzw. eine entsprechend ausgestaltete Tür zu schaffen.

Die Erfindung löst dieses Problem durch den Gegenstand des unabhängigen Anspruchs 1. Vorteilhafte Ausführungsformen sind den abhängigen Ansprüchen entnehmbar.

Nach Anspruch 1 werden ein Fenster bzw. eine Tür geschaffen, welche/welches einen Blendrahmen aus mehreren Blendrahmenprofilen und einen daran um eine horizontale oder vertikale Drehachse drehbar angeordneten Flügel aufweist, der aus mehreren Flügelrahmenprofilen zusammengesetzt ist, wobei am Flügelrahmen ferner ein Riegelstangenbeschlag mit einer oder mehreren Riegelstangen ausgebildet ist, mit welchen erste Verriegelungselemente in eine Verriegelungsstellung zum Hintergreifen korrespondierender Verriegelungselemente am Blendrahmen und zurück in eine Offenstellung bewegbar sind, wobei ferner eine Fallenschnäppereinrichtung vorgesehen ist, mit welcher der Flügel auch dann, wenn sich die Riegelstangenanordnung in der Offenstellung befindet und der Flügel nach einem Öffnen geschlossen wird, am Blendrahmen in einer Raststellung verrastbar ist, wobei das Lösen der Fallenschnäppereinrichtung aus der Raststellung mittels des Riegelstangenbeschlages derart erfolgt, dass dieser aus einer Offenstellung in eine Verriegelungsstellung und dann zurück in die Offenstellung bewegt wird.

Dies hat mehrere Vorteile. Durch ein selbsttätiges Aktivieren der Fallenschnäppereinrichtung kann der Flügel beim Zuschlagen/Zufallen auf einfache Weise am Blendrahmen rastend arretiert bzw. festgehalten werden. Derart wird der Flügel nach einem Zuschlagen (und auch nach einem langsamen Zufallen) am Blendrahmen durch eine Fallenschnäppereinrichtung arretiert, ohne dass ein Bewegen des Riegelstangenbeschlages in seine Verriegelungsstellung erfolgt ist. Besonders vorteilhaft ist sodann, dass die Fallenschnäppereinrichtung einfach - z.B. durch Bewegen des Handgriffs in die Verriegelungsstellung und dann zurück in die Öffnungsstellung - deaktiviert werden kann. Denn zum Betätigen des Fensters bedarf es trotz Fallenschnäppereinrichtung überraschenderweise keiner zusätzlichen manuellen Eingriffe außer ja in der Regel in dieser Situation nach einem Zuschlagen des Flügels z.B. durch Wind zum Verriegeln des Flügels sowieso erforderlichen Bewegung des Riegelstangenbeschlages in die Verriegelungsstellung und dann - sofort oder später - wenn der Flügel geöffnet werden soll, zurück in die Offenstellung.

Es ist bevorzugt - da konstruktiv einfach - dass die Fallenschnäppereinrichtung eine an der wenigstens einen beweglichen Riegelstange(n) des Flügelrahmens angeordnete Riegelzapfenbaugruppe mit einem mit einem von einem Antriebsmittel beweglichen, vorzugsweise federbelasteten, Riegelzapfen aufweist und eine am Blendrahmen angeordnete Fallenbaugruppe mit einer Basis und mit einem Rasthakenabschnitt mit einer Rastnase, hinter welcher in der Raststellung der federbelastete Riegelzapfen verrastet ist. Dabei kann ferner nach einer besonders bevorzugten Variante zunächst vorgesehen sein, dass der Rasthakenabschnitt an der Basis beweglich angeordnet ist und dass die Basis unbeweglich an einem der Blendrahmenprofile des Blendrahmens festgelegt ist, wobei der der Rasthakenabschnitt an der Basis zwischen einer Freigabestellung und einer Raststellung hin- und her bewegbar ist. Das Antriebsmittel, das auf den Riegelzapfen wirkt, kann eine Feder sein. Die Feder, die auf den Riegelzapfen wirkt, kann auf verschiedenste Weise auslegt sein, so als Schraubenfeder oder Tellerfeder oder als Elastomerfeder oder dergleichen. Das Antriebsmittel, das auf den Riegelzapfen wirkt, kann aber auch auf andere Weise realisiert werden, so durch einen Motor oder eine magnetische Antriebseinrichtung oder aber der Riegelzapfen könnte die Schwerkraft als Antriebsmittel nutzen.

Die Fallenschnäppereinrichtung kann in nach außen öffnenden Flügeln von Fenstern eingebaut werden, die in eine Öffnung eines Gebäudes einsetzt sind. Sie kann aber ebenso in nach innen öffnenden Flügeln von Fenstern vorgesehen sein, die in eine Öffnung eines Gebäudes eingebaut sind.

Diese Beweglichkeit kann sodann auf verschiedene Weise realisiert werden. So kann Rasthakenabschnitt an der Basis schwenkbeweglich angeordnet sein. Er kann aber nach einer anderen Variante auch wie ein Schlitten an der Basis verschieblich angeordnet sein.

Nach einer bevorzugten Ausgestaltung kann weiter vorgesehen sein, dass der Rasthakenabschnitt an der Basis mit Hilfe des Riegelzapfens in eine Freigabestellung beweglich ist und dass der Rasthakenabschnitt mittels einer auf ihn wirkenden Feder in die Raststellung zurück bewegbar ist. Dies ist eine einfache Variante, um den Rasthakenabschnitt in seine Ausgangsstellung zurück zu bewegen. Das Zurückbewegen könnte aber auch auf andere Weise erfolgen, z.B. magnetisch oder ggf. mit Hilfe der Schwerkraft als Antriebsmittel (bei entsprechender Einbaulage) oder mit einem anderen Antriebsmittel.

Es ist konstruktiv einfach, wenn die Riegelzapfenbaugruppe ein Führungsgehäuse aufweist, aus welcher der Riegelzapfen vorsteht, wobei der Riegelzapfen aus dieser Stellung wiederholt durch Druck auf sein freies Ende in das Führungsgehäuse um eine Strecke S einschiebbar ist.

Um die geforderte Funktionalität umzusetzen, dass das Lösen der Fallenschnäppereinrichtung aus der Raststellung mittels des Riegelstangenbeschlages derart erfolgt, dass dieser aus einer Offenstellung in eine Verriegelungsstellung und dann zurück in die Offenstellung bewegt wird, gibt es verschiedene Optionen.

So kann der Rasthakenabschnitt der Fallenbaugruppe eine Auflagefläche aufweisen, auf welcher der Riegelzapfen in einem an der Fallenbaugruppe verrasteten Zustand aufliegt, wobei die Auflagefläche derart ausgelegt und angeordnet ist, dass der Riegelzapfen nur einen Teil der Strecke S aus dem Führungsgehäuse vorsteht. Es kann dann weiter vorteilhaft vorgesehen sein, dass der Riegelzapfen nach einem Bewegen des Riegelstangenbeschlages in eine Verriegelungsstellung aus dem verrasteten Zustand weiter ausgefahren ist als auf der Auflagefläche des Rasthakenabschnitt, und dass der Riegelzapfen bei einem erneuten Bewegen des Riegelstangenbeschlages aus der Verriegelungsstellung in die Offenstellung den Rasthakenabschnitt derart bewegt, dass ein erneutes Öffnen des Flügels möglich ist.

Geschaffen wird erfindungsgemäß auch ein einfaches und unkompliziertes Verfahren zum Deaktivieren der Fallenschnäppereinrichtung eines Fensters oder einer Tür nach einem der vorstehenden Ansprüche, mit welcher dann, wenn sich der der Flügel in der Geschlossenstellung befindet und die Fallenschnäppereinrichtung den Flügel am Blendrahmen verriegelt, das Lösen der Fallenschnäppereinrichtung aus der Raststellung mittels des Riegelstangenbeschlages derart erfolgt, dass dieser aus einer Offenstellung in eine Verriegelungsstellung und dann zurück in die Offenstellung bewegt wird.

Eine funktional besonders sichere und einfache Variante dieses Verfahrens zeichnet sich dadurch aus, dass der Riegelzapfen beim Verrasten an dem Rasthakenabschnitt beim Zufallen oder Schließen des Flügels auf einer Auflagefläche (des Rasthakenabschnittes zu liegen kommt, wobei er nicht vollständig aus dem Führungsgehäuse ausgefahren ist und dass er dann, wenn der Riegelstangenbeschlag in seine Verriegelungsstellung bewegt wird, von der Auflagefläche seitlich herunterbewegt wird, so dass er weiter aus dem Führungsgehäuse ausfährt und dass dann wenn der Riegelstangenbeschlag wieder in seine Öffnungsstellung bewegt wird, der Riegelzapfen gegen eine Kante der Auflagefläche bewegt wird und dann den Rasthakenabschnitt in eine Freigabestellung bewegt, so dass der Flügel erneut geöffnet werden kann.

Nachfolgend wird die Erfindung anhand von Ausführungsbeispielen unter Bezug auf die Zeichnung näher beschrieben. Die Erfindung ist nicht auf diese Ausführungsbeispiele beschränkt, sondern kann auch in anderer Weise wortsinngemäß oder auch in anderer Weise äquivalent realisiert werden. Es zeigen:
- Figur 1:: eine räumliche Ansicht eines Fensters;
- Figur 2:: in Fig. 2a) eine Ansicht eines Abschnittes eines Flügelrahmenprofils senkrecht zur Haupterstreckungsrichtung, an dem eine Riegelzapfenbaugruppe einer Fallenschnäppereinrichtung angeordnet ist und eine Ansicht eines Blendrahmenprofils senkrecht zur Haupterstreckungsrichtung, an dem eine Fallenbaugruppe der Fallenschnäppereinrichtung angeordnet ist, in einer Offenstellung des Flügel; und in Fig. 2b) die Elemente aus Fig. 2a), wobei sich der Flügel in einer Geschlossenstellung befindet und wobei sich die Fallenschnäppereinrichtung in einer Arretierstellung/Raststellung befindet und in Fig. 2c) eine perspektivische Ansicht der Anordnung aus Fig. 2b), wobei das Flügelrahmenprofil ausgeblendet worden ist;
- Figur 3:: in Fig. 3a) bis Fig. 3c) verschiedene Ansichten einer Riegelzapfenbaugruppe der Fallenschnäppereinrichtung aus Fig. 2a) bis Fig. 2c);
- Figur 4:: in Fig. 4a) eine perspektivische Ansicht einer Fallenbaugruppe der Fallenschnäppereinrichtung aus Fig. 2a) bis 2c), in Fig. 4b) eine Sprengansicht der der Fallenschnäppereinrichtung aus Fig. 4a) und in Fig. 4c) eine teiltransparente Darstellung der Fallenschnäppereinrichtung aus Fig. 4a);
- Figur 5:: in Fig. 5a) bis Fig. 5d) jeweils Draufsichten auf die Fallenschnäppereinrichtung aus Fig. 4a), wobei sich der Ratshaken teilweise in verschiedenen Betriebsstellungen befindet und wobei eine Position eines Riegelzapfens in diesen Betriebsstellungen angedeutet ist und in 5e) eine Position des Rasthakenabschnitts, den er bei einem Einsatz der Riegelstange in entgegengesetzter Bewegungsrichtung alternativ zu 8d) einnimmt;
- Figur 6:: in Fig. 6a) eine Ansicht eines Abschnittes eines Flügelrahmenprofils senkrecht zur Haupterstreckungsrichtung, an dem eine Riegelzapfenbaugruppe einer zweiten Variante einer Fallenschnäppereinrichtung angeordnet ist und eine Ansicht eines Blendrahmenprofils senkrecht zur Haupterstreckungsrichtung, an dem eine Fallenbaugruppe der Fallenschnäppereinrichtung angeordnet ist, in einer Offenstellung des Flügel; und in Fig. 6b) die Elemente aus Fig. 6a), wobei sich der Flügel in einer Geschlossenstellung befindet und wobei sich die Fallenschnäppereinrichtung in einer Arretierstellung/Raststellung befindet und in Fig. 6c) eine perspektivische Ansicht der Anordnung aus Fig. 6b), wobei das Flügelrahmenprofil ausgeblendet worden ist;
- Figur 7:: in Fig. 7a) eine perspektivische Ansicht einer Fallenbaugruppe der Fallenschnäppereinrichtung aus Fig. 6a) bis Fig. 6c), in Fig. 7b) eine Sprengansicht der der Fallenschnäppereinrichtung aus Fig. 4a) und in Fig. 7c) eine teiltransparente Darstellung der Fallenschnäppereinrichtung aus Fig. 7a);
- Figur 8:: in Fig. 8a) bis Fig. 8d) jeweils Draufsichten auf die Fallenschnäppereinrichtung aus Fig. 7a), wobei sich der Rasthakenabschnitt teilweise in verschiedenen Betriebsstellungen befindet und wobei eine Position eines Riegelzapfens in diesen Betriebsstellungen angedeutet ist, und in e) eine Position des Rasthakenabschnitts, den er bei einem Einsatz der Riegelstange in entgegengesetzter Bewegungsrichtung alternativ zu 8d) einnimmt.

In der nachfolgenden Figurenbeschreibung werden verschiedene Ausführungsbeispiele beschrieben. Nachfolgend kann der Begriff "Fenster" jeweils durch "Tür" ersetzt werden.

Fig. 1 zeigt ein Fenster. Das Fenster weist einen umlaufenden Blendrahmen 1 auf. Dieser ist aus mehreren Profilen - Blendrahmenprofilen 10 - zu einer Rahmenform, insbesondere einer Rechteckform, zusammengesetzt (an einer Tür kann das untere der Blendrahmenprofile als Schwelle ausgebildet sein).

An dem Blendrahmen 1 ist ein relativ zum Blendrahmen 1 beweglicher Flügel angeordnet. Der Flügel weist einen vorzugsweise umfangsgeschlossenen Flügelrahmen 2 auf und ein in den Flügelrahmen 2 eingesetztes und von diesem aufgenommenes Flächenelement 3 wie z.B. eine Verglasung. Das Flächenelement 3 erstreckt sich parallel oder in einer Ebene, die von der X- und der Y-Achse des Koordinatensystems in Fig. 1 aufgespannt wird. Der Flügelrahmen 2 ist aus mehreren Flügelrahmenprofilen 20 zu einer Rahmenform, insbesondere einer Rechteckform, zusammengesetzt.

Die Blendrahmenprofile 10 und/oder die Flügelrahmenprofile 20 können beliebigen Materialien bestehen, beispielsweise aus einem Kunststoff oder einem Metall oder aus einem Verbund solcher Materialien.

Der Flügel kann aus einer Geschlossenstellung manuell mit einem Griff (oder motorisch über einen Antrieb) in eine Offenstellung und aus dieser zurück in eine Geschlossenstellung bewegt werden. Dazu ist er am Blendrahmen 1 mittels einem oder mehrerer Drehbeschläge drehbar gelagert. Die Drehachse ist vorzugsweise eine Vertikalachse (bezogen auf die Einbaustellung des Fensters in einem Gebäude). Die Drehbeschläge können auch weitere Bewegungen erlauben (wie Kippbewegungen um eine horizontale Drehachse, nicht dargestellt). Dies ist aber im Rahmen dieser Erfindung lediglich eine optionale Ausgestaltung. Der Begriff "Drehen" umfasst im Sinne dieser Schrift daher auch ein "Kippen" oder "Schwenken" um eine horizontale Achse.

In der Geschlossenstellung wird der Flügel mittels eines Riegelstangenbeschlages 4, der eine oder mehrere Riegelstangen 41 (siehe z.B. Fig. 2c, die eine der Riegelstangen abschnittsweise zeigt) aufweist und mit Hilfe korrespondierender Verriegelungselemente, die am Flügelrahmen 2 - an der oder den Riegelstangen 41 ausgebildet sind - und die am Blendrahmen 1 ausgebildet sind, verriegelt. Zum grundsätzlichen Aufbau von Riegelstangenbeschlägen sei beispielhaft auf die DE 10 2013 100 308 A1 verwiesen.

Die Verriegelungselemente (nicht dargestellt) können in verschiedener Weise, beispielsweise als Riegelzapfen oder Schließrollen ausgebildet sein, die an der einen oder den mehreren Riegelstangen 41 vorgesehen sind, die am Flügelrahmen 2 relativ zu diesem beweglich angeordnet sind und die vorzugsweise mittels des Handgriffes oder mittels des motorischen Antriebs bewegbar sind, insbesondere längs der zugehörigen Flügelrahmenprofile, an denen sie jeweils angeordnet sind, linear bewegbar sind. In Ecken können Eckumlenkungen vorgesehen sein, welche die längs der Flügelrahmenprofile vorgesehenen Riegelstangen jeweils koppeln.

Um den Flügel am Blendrahmen 1 zu verriegeln, werden die eine oder mehreren Riegelstangen 41 vorzugsweise durch Drehen eines Handgriffes oder einen anderen Antrieb in eine Stellung bewegt, in welcher die Verriegelungselemente an ihnen korrespondierende Widerlager am Blendrahmen 1 verriegelnd hintergreifen. Diese Position wird "Verriegelungsposition" des Riegelstangenbeschlages genannt. Zum Öffnen des Flügels wird der Riegelstangenbeschlag 4 bzw. werden dessen Riegelstangen 41 entsprechend in eine zweite Position bewegt, in welcher sie die Widerlager nicht hintergreifen. Diese Position wird Offenstellung des Riegelstangenbeschlages 4 genannt. In dieser Position kann dann der Flügel geöffnet werden, indem er vom Blendrahmen 1 weggedreht wird.

Der vorstehende Aufbau ist dem Fachmann seit langem gut an sich bekannt und bedarf keiner detaillierteren Darstellung. Rein beispielhaft sei auf die DE 10 2013 100 308 A1 verwiesen, die einen solchen Aufbau offenbart.

Befindet sich der Riegelstangenbeschlag in der Offenstellung und der Flügel wurde in eine geöffnete Stellung gedreht, kann es vorkommen, dass der Flügel - z.B. durch starken Wind - ggf. wiederholt - auf- und zugeschlagen wird. Dies wird hier vermieden.

Erreicht wird dies durch einen selbsttätigen Fallenschnäpper - nachfolgend auch Fallenschnäppereinrichtung 5 genannt, welcher den Flügel nach einem Zuschlagen in der Geschlossenstellung des Flügels hält, ohne dass der Riegelstangenbeschlag 4 in seine Verriegelungsstellung bewegt worden ist bzw. wird.

Die Fallenschnäppereinrichtung 5 weist korrespondierende Einrichtungen am Flügelrahmen 2 und am Blendrahmen 1 auf. Am Flügelrahmen 2 ist eine Riegelzapfenbaugruppe 51 der Fallenschnäppereinrichtung 5 ausgebildet und am Blendrahmen 1 eine Fallenbaugruppe 52 der Fallenschnäppereinrichtung 5 (siehe Fig. 2a) und b).

In Fig. 2a ist der Riegelstangenbeschlag in eine Offenstellung bewegt worden, d.h., die (hier nicht dargestellten) übrigen Verriegelungselemente an der oder den Riegelstangen hintergreifen die am Blendrahmen vorgesehenen Widerlager nicht. Deshalb kann bzw. konnte der Flügel in eine Offenstellung bewegt werden. Er kann ohne ein Bewegen des Riegelstangenbeschlages aber auch wieder in eine Geschlossenstellung bewegt werden und könnte ggf. z.B. bei Sturm auf-. und zuschlagen. Dies verhindert die Fallenschnäppereinrichtung 5. Die Herstellung einer Regen- und Luftdichtigkeit ist hingegen nicht eine zwingende Aufgabe des Fallenschnäppers bzw. der Fallenschnäppereinrichtung 5.

Die Fallenschnäppereinrichtung 5 wird am Fenster bevorzugt gegenüberliegend vom Handgriff den in üblicher Einbaustellung vertikalen Blend- und Flügelrahmenprofilen 10, 20 angeordnet. Dies ist aber nicht zwingend. Sie könnte auch an horizontalen Blend- und Flügelrahmenprofilen ausgebildet sein (hier nicht dargestellt). Dann bewegen sich die Riegelstangen 41 und die Verriegelungselemente am Flügelrahmen 2 in Y-Richtung und gegen die Richtung. Beim Öffnen und Schließen bewegt sich der Flügel zu Anfang und gegen Ende seiner Bewegung quasi parallel zur Z-Richtung.

Die Riegelzapfenbaugruppe 51 weist ein Führungsgehäuse 510 auf. Dieses ist an der Riegelstange 41 festgelegt, so dass die Bewegungen der Riegelzapfenbaugruppe 51 der Riegelstange (hier beispielhaft in Y-Richtung - senkrecht zur Bildebene der Fig. 2a) folgen kann bzw. folgt. Das Führungsgehäuse 510 kann dazu eine (längliche) Form aufweisen, dies es erlaubt, es in die Riegelstange 41 einzusetzen. Es kann an dieser beispielsweise verrastet sein (hier nicht im Detail dargestellt).

An dem Führungsgehäuse 501 ist ein angetriebener, vorzugsweise federbelasteter, Riegelzapfen 511 senkrecht zur Schieberichtung der Riegelstange (hier die Y-Richtung) beweglich geführt (hier in geschlossener Stellung des Flügels also in und gegen die X-Richtung). Er steht mit einem freien Ende aus dem Führungsgehäuse 510 vor. Auf ihn wirkt im Führungsgehäuse 510 ein Kraftspeicher, eine Feder 512, die beispielsweise eine Schraubenfeder sein kann. Der Riegelzapfen 511 kann somit ein Stück weit in das Führungsgehäuse 510 hineingedrückt werden und durch den Antrieb, insbesondere durch die auf ihn wirkende Feder 512 selbsttätig wieder in eine weiter ausgefahrene Stellung zurückfahren. Wenn nachfolgend der Riegelzapfen beschrieben wird ist ein solcher angetriebener bzw. federbelasteter Riegelzapfen gemeint.

Die Riegelzapfenbaugruppe 51 kann nach einer bevorzugten Ausgestaltung bei der Beschlagmontage in eine Bohrung der Riegelstange eingesteckt werden, wie eine Schließrolle. Die Feder 512 drückt den Riegelzapfen 511 nach außen. Er kann vorzugsweise gegen die Feder ganz in das Führungsgehäuse 510 gedrückt werden. Die Riegelzapfenbaugruppe 51 bewegt sich mit der Riegelstange 41, die beispielsweise über den Fenstergriff bewegt werden kann. Das Führungsgehäuse 510 kann eine zentrische Öffnung aufweisen, die nach dem Einsetzen der Feder 512 und des Riegelzapfens 511 durch einen Stopfen 513 verschlossen wird. Der Begriff des Führungsgehäuses 510 ist nicht zu eng zu fassen. Er umfasst auch ein Basiselement, dass nicht geschlossen ausgebildet ist aber den beweglichen federbelasteten Riegelzapfen 511 stützt und führt.

Die Riegelzapfen 511 steht somit federbelastet aus dem ein Führungsgehäuse 510 um eine Strecke S vor und ist aus dieser Stellung wiederholt durch Druck auf sein freies Ende in das Führungsgehäuse 510 um die Strecke S oder einen Teil der Strecke S einschiebbar (siehe z.B. Fig. 3b).

An dem zum Flügelrahmenprofil 20 korrespondierenden parallelen Blendrahmenprofil 10 ist die korrespondierende Fallenbaugruppe 52 ausgebildet. Sie weist einen Rasthakenabschnitt 521 bzw. ein Rasthakenabschnittteil auf. Sie kann ferner eine Basis 522 aufweisen. Der Rasthakenabschnitt 521 - im Sinne eines Rasthakenabschnittteils mit mehreren Funktionen - ist vorzugsweise beweglich an der Basis 522 angeordnet. Die Basis 522 kann an dem Blendrahmenprofil 10 befestigt sein, beispielsweise verschraubt sein.

Der Rasthakenabschnittabschnitt 521 kann insbesondere angetrieben, vorzugsweise federbelastet beweglich an der Basis 522 angeordnet sein. Es wirkt somit ein Antrieb, insbesondere eine Feder 523 auf den Rasthakenabschnitt 521, um diesen an der Basis 522 in eine erste definierte Stellung zu bewegen, insbesondere zurückzubewegen

Der Rasthakenabschnitt 521 kann beispielsweise schwenkbar an der Basis 522 angeordnet sein. Ein solches Ausführungsbeispiel zeigen z.B. die Fig. 2 und 3. Der Rasthakenabschnitt 521 kann aber auch verschieblich an der Basis 522 angeordnet sein. Ein solches Ausführungsbeispiel zeigen die Figuren 6 bis 8.

Der Rasthakenabschnitt 521 kann zumindest zwischen einer Raststellung und einer Freigabestellung hin- und herbewegt werden. In die Freigabestellung kann er von dem Riegelzapfen 511 bewegbar sein und zurück in die Raststellung mit dem Antriebsmittel, insbesondere der Feder 523.

In der Freigabestellung kann der Flügel geöffnet werden. In der Raststellung wird er dagegen durch die Fallenschnäppereinrichtung 5 am Blendrahmen 1 gehalten, wenn der Flügel zugefallen oder geschlossen worden ist, obwohl der Handgriff noch nicht auf "verriegelt" gedreht worden ist.

Es ist bevorzugt, dass der Rasthakenabschnitt 521 durch die Wirkung der Feder 523, die beispielsweise eine Schenkelfeder sein kann, selbsttätig in die Raststellung gedrängt bzw. bewegt wird, wenn er die Raststellung verlassen hat, in welcher der Riegelzapfen 511 an ihm verrastbar ist.

Der Rasthakenabschnitt 521 kann beispielsweise um eine zur Schieberichtung Y der Riegelstange 41 des benachbarten Blendrahmenprofils 10 senkrechte Drehachse schwenkbar an der Basis 522 angeordnet sein. Es kann aber auch - vorzugsweise parallel zur Verschieberichtung der Riegelstange 41 - verschieblich an dem Blendrahmenprofil angeordnet sein. Der Rasthakenabschnitt 521 umfasst dabei die eigentliche Rastnase/Rastkante 5214 und einen Auflagebereich 5212, auf welchem der Riegelzapfen im verrasteten Zustand aufliegen kann. Letzterer weist eine seitliche Kante 5213 auf. Der Auflagebereich 5212 liegt oberhalb der Basis. Der Riegelzapfen 511 kann in der Raststellung der Fallenschnäppereinrichtung auf dem Auflagebereich 5212 aufliegen. Dann ist er teilweise ausgefahren. Er kann aber auch auf der Basis 522 (oder ggf. einer anderen "tieferen Ebene") aufliegen. Dann ist er weiter aus dem Führungsgehäuse 510 ausgefahren.

Die Feder 523 kann beispielsweise als eine Schenkelfeder ausgebildet sein. Die Feder 523 kann aber beispielsweise auch als eine Schraubenfeder oder dgl. ausgebildet sein.

Diese Funktionsweise dieser Anordnung ist wie folgt:
Die Rastnase 5214 des Rasthakenabschnitts 521 befindet sich in einem Zustand, in welchem der Flügel geöffnet worden ist, bereits vorbereitend quasi "wartend" in der "Raststellung" (Fig. 2a, 2c, 5a). Dem entspricht, dass sich der Riegelstangenbeschlag und ggf. dessen Handgriff in "Offenstellung" befinden. Der Riegelzapfen 511 ist aber noch nicht an ihr verrastet worden.

Wenn jetzt der Flügel in Z-Richtung geschlossen wird - sei es durch ein manuelles Schließen oder beispielsweise schlagend durch Windeinfluss - wird der Riegelzapfen 511 mit dem Flügel an den Resthaken 511 (Fig. 2a) heranbewegt. Die Rastnase 5214 kann eine Anlauframpe 5211 aufweisen, die so gestaltet ist, dass der Riegelzapfen 511 bei einem weiteren Schließen des Flügels immer weiter das Führungsgehäuse 510 hineingedrückt wird, bis das freie Ende der Rastnase 5214 überquert wird, so dass der federbeaufschlagte Riegelzapfen 511 wieder weiter ausfahren kann. In dieser Stellung ist der Riegelzapfen 511 "hinter dem" Rasthakenabschnitt 521 in einer Raststellung der Fallenschnäppereinrichtung 5 verrastet. Er liegt auf einer Auflagefläche 5212 des Rasthakenabschnitts 521 aufliegen, wobei er nicht vollständig aus dem Führungsgehäuse 510 ausgefahren ist (Fig. 5b). Die Auflagefläche 5212 kann seitliche Rampen aufweisen, so dass der Riegelzapfen 511 zusätzlich positionsgesichert ist. Die Anlauframpe 5211 kann ggf. auch bremsend wirken.

Der Riegelzapfen 511 kann in der Raststellung, in welcher er das freie Ende des Rasthakenabschnitts 521 überquert hat, auf der Auflagefläche 5212 aufliegen. Die Höhe dieser Auflagefläche 5212 (siehe auch Fig. 5a) ist derart, dass der Riegelzapfen 511 zwar auf ihr aufliegt, aber noch nicht vollständig aus dem Führungsgehäuse 510 ausgefahren ist.

Der Riegelzapfen 511 befindet sich jetzt in einer Stellung, in welcher er nicht wieder aus der Raststellung allein durch Bewegen des Flügels lösen kann. Es ist vielmehr notwendig, die Fallenschnäppereinrichtung 5 manuell aus ihrer Raststellung zu lösen. Dem entspricht nach wie vor eine Griffstellung des Flügels in Offenstellung.

Das Lösen der Fallenschnäppereinrichtung aus deren Raststellung kann auf einfache Weise durch ein Bewegen des Riegelstangenbeschlages 4 in seine Verriegelungsstellung und von dort zurück in die Offenstellung erreicht werden. Denn wird die Riegelstange 41 linear verschoben, hier in +Y-Richtung oder -Y-Richtung, wird der Riegelzapfen 511 seitlich an der Rastnase 5214 vorbeibewegt und von der Auflagefläche 5212 herunter bewegt, so dass die Rastung zwischen dem Riegelzapfen 511 und dem Rasthakenabschnitt 521 aufgehoben wird (Fig. 5c).

Dem entspricht, dass sich der Verriegelungsbeschlag 4 in der Verriegelungsstellung befindet. Der Flügel ist somit zwar am Blendrahmen 1 verriegelt. Dieses Verriegeln wird jetzt aber durch die weiteren Verriegelungselemente wie die weiteren Riegelzapfen oder Schließrollen oder dgl. des Fensters erreicht, welche die entsprechenden feststehenden Verriegelungselemente wie die Widerlager am Blendrahmen 1 hintergreifen. Der Riegelzapfen 511 befindet sich in hingegen einer Stellung neben dem Rasthakenabschnitt 521, in welcher er nicht am Rasthakenabschnitt 521 verrastet ist (Fig. 5c).

Soll jetzt der Flügel wieder geöffnet werden, werden die Verriegelungselemente, welche die entsprechenden Widerlager am Blendrahmen 1 hintergreifen, aus diesem Hintergriff durch Bewegen der Riegelstange 41 bzw. des Riegelstangenbeschlages in die Offenstellung herausbewegt.

Damit das Fenster bzw. dessen Flügel wieder geöffnet werden kann, darf jetzt der Riegelzapfen 511 nicht wieder in die Verrastposition bewegt werden, in welcher er den Rasthakenabschnitt 521 verrastend hintergreift. Denn dann könnte der Flügel nicht aufgedreht werden.

Zur Lösung dieses Problems sind der Rasthakenabschnitt 521 und der Riegelzapfen 511 derart aufeinander abgestimmt, dass der Riegelzapfen, welche nach dem Verlassen der Auflagefläche 5212 nach dem Bewegen des Riegelstangenbeschlages 4 in die Verriegelungsstellung weiter ausgefahren wurde, bei einem Zurückbewegen des Riegelstangenbeschlages und damit auch einem Zurückbewegen der Riegelstange 4, an welcher er sitzt, in die Offenstellung zunächst seitlich an der Kante 5213 des Rasthakenabschnitts 521 anschlägt, wobei er dann den Rasthakenabschnitt 521 in eine Stellung, hier in eine Freigabestellung, die hier eine Schwenkstellung ist, bewegt Fig. 5d). Da der Rasthakenabschnitt jetzt quasi "zur Seite" bewegt worden ist, kann der Flügel geöffnet werden, da die Rastnase 5214 dem Riegelzapfen (hier in Z-Richtung) nicht im Weg ist.

Dies sei kurz mit anderen Worten zusammengefasst. Wird der der Riegelzapfen 511 in +Y-Richtung oder -Y-Richtung beim Bewegen der Riegelstange 41 bewegt, wenn der Riegelstangenbeschlag in seine Verriegelungsstellung bewegt wird, wird der Riegelzapfen 511 von der Auflagefläche 5212 seitlich herunterbewegt, so dass er weiter aus dem Führungsgehäuse 510 ausfahren kann und beispielsweise auf der Basis 522 zur Anlage kommen kann. Beim Zurückbewegen dieser Riegelstange 41, wenn der Riegelstangenbeschlag 4 wieder in seine Öffnungsstellung bewegt wird, bewegt sich der Riegelzapfen 511 gegen eine Kante 5231 der Auflagefläche 5212 und bewegt den Rasthakenabschnitt 521 in eine Freigabestellung (Fig. 5d), so dass der Flügel erneut geöffnet werden kann.

In diesem Zustand kann sich sodann die durch das Bewegen - insbesondere Schwenken - des Rasthakenabschnitts 521 gespannte Feder 523, insbesondere die Schenkelfeder entspannen. Die Feder 523 bewegt dann den Rasthakenabschnitt 521 zurück in seine Raststellung (Fig. 5a), so dass die Fallenschnäppereinrichtung 5 wieder aktiviert ist bzw. in die Ausgangsstellung der Fig. 5a zurückbewegt ist, so dass sie wieder nutzbar ist.

Es kann vorgesehen sein, dass die Raststellung durch einen Anschlag der Feder 523 oder des Rasthakenabschnitts 521 an der Basis 522 definiert ist.

Auch die Bewegung des Rasthakenabschnitts 521 in die Freigabestellung kann durch einen seitlichen Anschlag 5221 z.B. an der Basis 522 begrenzt werden. Es können zwei Endanschläge 5221, 5221 in entgegengesetzten Richtungen, insbesondere Schwenkrichtungen, vorgesehen sein. Zudem kann vorgesehen sein, dass der Rasthakenabschnitt 521 ausgehend von der Raststellungen in zwei Drehrichtungen auslenkbar ist. Dazu kann auch die Feder, hier die Schenkelfeder 523, so ausgelegt sein, dass sie den Rasthakenabschnitt 521 aus beiden Endstellungen an den Endanschlägen 5221, 5221 in die dann mittlere Raststellung zurückdrehen kann. Derart kann die Fallenschnäppereinrichtung 5, die aus zwei Richtungen betätigbar ist, unabhängig von der Bewegungsrichtung der Riegelstange 4 beim Verriegeln oder Öffnen an einem Fenster eingesetzt bzw. eingebaut werden.

Das Verlassen der Auflagefläche 5212 hinter der Rastnase 5214 durch den Riegelzapfen 511 ist bei der vorstehend beschrieben Ausführung wie auch bei anderen Ausführungen der Erfindung zwangsgesteuert. Vorzugsweise läuft die Rastnase 5214 schon etwa nach halber Schwenkbewegung (Riegelstangenhub) in Richtung Verriegelungsstellung auf den Anschlag, also beispielsweise nach 10 mm. Der Riegelzapfen 511 muss also nun bei weiterer Betätigung des Riegelstangenbeschlages 4 durch den Handgriff in Richtung der Verriegelungsstellung (die beispielsweise nach 20 mm erreicht wird) den Bereich des Rastnase 5214 verlassen, selbst wenn er sie aufgrund von Reibung bis hierhin mitgezogen hätte

Alternativ kann die vorstehend beschriebene Funktionalität auch an einer Fallenschnäppereinrichtung 15 realisiert werden, die einen auf der Basis 1522 verschieblich angeordneten schlittenartigen Rasthakenabschnitt 1521 aufweist. Flügelrahmenseitig kann beispielsweise wieder die Riegelzapfenbaugruppe 51 der Fig. 3a) bis 3c) an dem Flügelrahmenprofil 20 vorgesehen sein.

Blendrahmenseitig ist wiederum die Fallenbaugruppe 152 angeordnet. Ihr feststehendes Unterteil bzw. ihre Basis 1522 ist mit dem Blendrahmen 1 bzw. einem Blendrahmenprofil 10 verschraubt. Sie besitzt einen in Profillängsrichtung auf Führungen verfahrbaren Rasthakenabschnitt 1521, der als linear beweglicher Schlitten ausgebildet ist und wiederum eine Rastnase 15214 beinhaltet. Dieser Schlitten wird mittels wenigstens einer Feder 1523, hier mittels zweier Druckfedern 1523, auf der Basis 1522 vorzugsweise mittig gehalten, ist jedoch gegen die Federkraft parallel zur Bewegungsrichtung der Riegelstange des benachbarten Flügelrahmenprofils verschiebbar.

Die Fallenbaugruppe arbeitet hier wie folgt:
Zunächst befindet sich der Riegelstangenbeschlag in der Offenstellung (Griffstellung des Flügels: geöffnet). Dies ist in Fig. 8a schematisch dargestellt. Der Flügel ist jetzt aufgedreht worden. Wird der Flügel nun zum Blendrahmen 1 bewegt und zugedrückt, kann der Riegelzapfen 511 hinter die Rastnase bzw. hinter den Rasthakenabschnitt 1521 der Fallenbaugruppe 152 schnappen. Zur Erleichterung dieser Bewegung hat die Rastnase bzw. hat der Rasthakenabschnitt vorzugsweise wieder eine Auflauframpe 15211, die ein Einfedern des Riegelzapfens 511 während der Schließbewegung des Flügels begünstigt (Fig. 8b) und ggf. die Bewegungsgeschwindigkeit des Flügels bremst. Der Riegelzapfen 511 der Fallenschnäppereinrichtung 15 ist teilweise aber nicht ganz ausgefahren und liegt jetzt auf dem Auflagebereich 15212. Der Flügel ist nun festgesetzt.

Jetzt wird der Riegelstangenbeschlag 4 in die Verriegelungsstellung bewegt (Griffstellung des Flügels: verriegelt/geschlossen). Dies ist in Fig. 8c schematisch dargestellt. Der Flügel ist mittels seiner standardmäßigen Verriegelungselemente wie Schließrollen und Riegelstücke verriegelt. Der Riegelzapfen 511 der Fallenschnäppereinrichtung 15 ist in dieser Stellung seitlich hinter der Rastnase 15214 der Fallenbaugruppe 152 hinweggezogen worden (z.B. in oder gegen die vertikale Y-Richtung). Er hat auf diese Weise den Auflagebereich 5212 des Rasthakenabschnitts 1521, der zur Erleichterung dieser Bewegung mit weiteren Anlauframpen versehen sein kann, überquert und damit verlassen. Der Riegelzapfen 511 der Fallenschnäppereinrichtung 15 liegt jetzt auf einem tieferen Niveau auf. bzw. ist weiter ausgefahren als auf dem Auflagebereich 15212. Es kann sich um eine niedrigere Auflage der Basis oder aber wie hier des schlittenartigen Rasthakenabschnitts 5212 selbst handeln.

Jetzt wird der Riegelstangenbeschlag 4zurück in die Geschlossenstellung bewegt (Griffstellung des Flügels: geschlossen). Dies ist in Fig. 8c schematisch dargestellt. Die Riegelzapfenbaugruppe 51 fährt mit der Riegelstange 41 in Richtung Rasthakenabschnitt 1521 der Fallenbaugruppe 152. Der Riegelzapfen 511 kann aber nicht zurück in den Bereich der Auflagefläche 12512 hinter der Rastnase 15214 gelangen, da diese an ihrer Außenseite keine Anlauframpen besitzt, sondern eine senkrechte Kante 15213 ist. Der Schlitten wird auf seiner Führung deshalb seitlich verschoben, bis der Handgriff vollständig geöffnet ist. Wenn der Riegelstangenbeschlag 4 vollständig in die Offenstellung bewegt ist, liegt der Riegelzapfen 511 immer noch neben, aber nicht hinter der Rastnase 15214. Der Flügel kann nun aufgedrückt werden. Der Riegelzapfen 511 verlässt dabei den schlittenartigen Rasthakenabschnitt 1521, welcher sich dabei durch seine beiden Druckfedern daraufhin wieder zentriert. Der Rastmechanismus ist somit wieder aktiviert.

Auch diese Fallenbaugruppe ist bevorzugt symmetrisch aufgebaut. Sie kann unabhängig von der Bewegungsrichtung der Riegelstange eingesetzt werden, ohne dass es rechte und linke Teile geben müsste. Das Verlassen des Auflagebereiches 15212 hinter der Rastnase 15214 durch den Riegelzapfen 511 ist auch hier zwangsgesteuert: Der schlittenartige Rasthakenabschnitt 1521 liegt schon nach einem etwa halben Griffhub (Riegelstangenhub) Richtung Verschlussstellung am Bewegungsbegrenzungsanschlag des Schlittens, also z.B. nach 10 mm. Der Riegelzapfen 511 muss also nun bei weiterer Betätigung des Handgriffes in Richtung Verschlussstellung (z.B. nach 20 mm erreicht) den Auflagebereich 15212 hinter der Rastnase 15214 verlassen, selbst wenn es den Rasthakenabschnitt 1521 bis hierhin mitgezogen hätte.

**Bezugszeichen**

| | |
|---|---|
| Blendrahmen | 1 |
| Blendrahmenprofil | 10 |
| Flügelrahmen | 2 |
| Flügelrahmenprofil | 20 |
| Flächenelement | 3 |
| Riegelstangenbeschlag | 4 |
| Riegelstange | 41 |
| Fallenschnäppereinrichtung | 5, 15 |
| Riegelzapfenbaugruppe | 51 |
| Führungsgehäuse | 510 |
| Riegelzapfen | 511 |
| Feder | 512 |
| Stopfen | 513 |
| Fallenbaugruppe | 52, 152 |
| Rasthakenabschnitt | 521, 1521 |
| Anlauframpe | 5211, 15211 |
| Auflagefläche | 5212, 15212 |
| Kante | 5213, 15213 |
| Rastnase/Rastkante | 5214, 15214 |
| Basis | 522, 1522 |
| Endanschläge | 5221 |
| Feder | 523, 1523 |

## Patentansprüche

1. Fenster oder Tür, das einen Blendrahmen (1) aus mehreren Blendrahmenprofilen (10) und einen daran um eine horizontale oder vertikale Drehachse drehbar angeordneten Flügelrahmen (2) aufweist, der aus mehreren Flügelrahmenprofilen (20) zusammengesetzt ist, wobei am Flügelrahmen ferner ein Riegelstangenbeschlag (4) mit einer oder mehreren Riegelstangen (41) ausgebildet ist, mit welchen erste Verriegelungselemente in eine Verriegelungsstellung zum Hintergreifen korrespondierender Verriegelungselemente am Blendrahmen und zurück in eine Offenstellung bewegbar sind, **dadurch gekennzeichnet, dass** ferner eine Fallenschnäppereinrichtung (5, 15) vorgesehen ist, mit welcher der Flügel auch dann, wenn sich die Riegelstangenanordnung (4) in der Offenstellung befindet und der Flügel nach einem Öffnen geschlossen wird, am Blendrahmen (1) in einer Raststellung verrastbar ist, wobei die Fallenschnäppereinrichtung derart ausgelegt ist, dass das Lösen der Fallenschnäppereinrichtung (5, 15) aus der Raststellung mittels des Riegelstangenbeschlages derart erfolgt, dass dieser aus einer Offenstellung in eine Verriegelungsstellung und dann zurück in die Offenstellung bewegt wird.

2. Fenster oder Tür nach Anspruch 1, **dadurch gekennzeichnet, dass** die Fallenschnäppereinrichtung (5, 15) eine an der wenigstens einen beweglichen Riegelstange(n) des Flügelrahmens angeordnete Riegelzapfenbaugruppe (51) mit einem von einem Antriebsmittel beweglichen, vorzugsweise federbelasteten, Riegelzapfen (511) aufweist und eine am Blendrahmen (1) angeordnete Fallenbaugruppe (52, 152) mit einer Basis (522) und mit einem Rasthakenabschnitt (521, 1521) mit einer Rastnase (5214, 15214), hinter welcher in der Raststellung der Riegelzapfen verrastet ist.

3. Fenster oder Tür nach Anspruch 2, **dadurch gekennzeichnet, dass** der Rasthakenabschnitt (521, 1521) an der Basis (522, 1522) beweglich angeordnet ist und dass die Basis (522, 1522) unbeweglich an einem der Blendrahmenprofile (10) des Blendrahmens (1) festgelegt ist und dass der Rasthakenabschnitt (521, 1521) an der Basis (522, 1522) zwischen einer Freigabestellung und einer Raststellung hin- und her bewegbar ist.

4. Fenster oder Tür nach Anspruch 3, **dadurch gekennzeichnet, dass** der Rasthakenabschnitt (521, 1521) an der Basis (522, 1522) schwenkbeweglich angeordnet ist.

5. Fenster oder Tür nach Anspruch 3, **dadurch gekennzeichnet, dass** der Rasthakenabschnitt (521, 1521) an der Basis (522, 1522) verschieblich angeordnet ist.

6. Fenster oder Tür nach einem der vorstehenden Ansprüche 2 bis 5, **dadurch gekennzeichnet, dass** der Rasthakenabschnitt (521, 1521) an der Basis (522, 1522) mit Hilfe des Riegelzapfens in eine Freigabestellung beweglich ist und dass der Rasthakenabschnitt mittels wenigstens eines auf ihn wirkenden Antriebsmittels, insbesondere wenigstens mittels einer auf ihn wirkenden Feder (523, 1523), in die Raststellung zurück bewegbar ist.

7. Fenster oder Tür nach einem der vorstehenden Ansprüche 2 bis 6, **dadurch gekennzeichnet, dass** die Riegelzapfenbaugruppe (51) ein Führungsgehäuse (510) aufweist, aus welcher der Riegelzapfen (511) vorsteht, wobei der Riegelzapfen (511) aus dieser Stellung wiederholt durch Druck auf sein freies Ende in das Führungsgehäuse (510) um eine Strecke S einschiebbar ist.

8. Fenster oder Tür nach einem der vorstehenden Ansprüche 2 bis 7, **dadurch gekennzeichnet, dass** der Rasthakenabschnitt (521) der Fallenbaugruppe (52, 152) eine Auflagefläche (5212, 15212) aufweist, auf welcher der Riegelzapfen (511) in seinem Rastzustand, d.h. in seinem an der Fallenbaugruppe verrasteten Zustand, aufliegt, wobei die Auflagefläche (5212, 15212) derart ausgelegt und angeordnet ist, dass der Riegelzapfen (511) nur einen Teil der Strecke S aus dem Führungsgehäuse (510) vorsteht.

9. Fenster oder Tür nach einem der vorstehenden Ansprüche 2 bis 8, **dadurch gekennzeichnet, dass** der Riegelzapfen (511) nach einem Bewegen des Riegelstangenbeschlages in eine Verriegelungsstellung aus dem verrasteten Zustand weiter ausgefahren ist als in dem Rastzustand, in dem er auf der der Auflagefläche des Rasthakenabschnitt (521, 1521) aufliegt und hinter der Rastnase verrastet ist, und dass der Riegelzapfen (511) bei einem erneuten Bewegen des Riegelstangenbeschlages aus der Verriegelungsstellung in die Ofenstellung den Rasthakenabschnitt (521, 1521) derart bewegt, dass ein erneutes Öffnen des Flügels möglich ist.

10. Fenster oder Tür nach einem der vorstehenden Ansprüche 2 bis 9, **dadurch gekennzeichnet, dass** die Fallenbaugruppe symmetrisch aufgebaut ist, derart, dass sie unabhängig von der Bewegungsrichtung der korrespondierenden Riegelstange (41) des Flügels einsetzbar ist.

11. Verfahren zum Deaktivieren der Fallenschnäppereinrichtung (5, 15) eines Fensters oder einer Tür nach einem der vorstehenden Ansprüche, mit welcher dann, wenn sich der der Flügel in der Geschlossenstellung befindet und die Fallenschnäppereinrichtung (5, 15) den Flügel am Blendrahmen verriegelt, das Lösen der Fallenschnäppereinrichtung (5, 15) aus der Raststellung mittels des Riegelstangenbeschlages derart erfolgt, dass dieser aus einer Offenstellung in eine Verriegelungsstellung und dann zurück in die Offenstellung bewegt wird.

12. Verfahren nach Anspruch 11 in Verbindung mit den Ansprüchen 2 und 7, **dadurch gekennzeichnet, dass** es zumindest folgende Schritte aufweist:
a. der Riegelzapfen (511) wird an dem Rasthakenabschnitt (521, 1521) beim Zufallen oder Schließen des Flügels verrastet und kommt auf einer Auflagefläche (5212, 15212) des Rasthakenabschnittes zu liegen, wobei er nicht vollständig aus dem Führungsgehäuse (510) ausgefahren ist,
b. der Riegelzapfen (511) wird daraufhin, wenn der Riegelstangenbeschlag in seine Verriegelungsstellung bewegt wird, von der Auflagefläche (5212, 15212) seitlich herunterbewegt, so dass er weiter aus dem Führungsgehäuse (510) ausfährt und
c. der Riegelzapfen wird daraufhin, wenn der Riegelstangenbeschlag (4) wieder in seine Öffnungsstellung bewegt wird, gegen eine Kante (5213, 15213) der Auflagefläche (15213, 15212) bewegt und bewegt dann den Rasthakenabschnitt (521, 1521) in eine Freigabestellung, so dass der Flügel erneut geöffnet werden kann.

## Claims

1. Window or door which has an outer frame (1) comprising a plurality of outer-frame profiles (10) and a casement frame (2) which is arranged thereon so as to be rotatable about a horizontal or vertical axis of rotation and is composed of a plurality of outer-frame profiles (20), wherein a locking-bar fitting (4) having one or more locking bars (41) is also formed on the casement frame, with which first locking elements can be moved into a locking position for engaging behind corresponding locking elements on the outer frame and back into an open position, **characterized in that** a catch device (5, 15) is also provided, with which the casement can be latched in a latching position on the outer frame (1) even when the locking-bar arrangement (4) is in the open position and the casement is closed after opening, wherein the catch device is designed in such a way that the catch device (5, 15) is released from the latching position by means of the locking-bar fitting in such a way that the latter is moved from an open position into a locked position and then back into the open position.

2. Window or door according to claim 1, **characterized in that** the catch device (5, 15) has a locking-pin assembly (51) arranged on the at least one movable locking bar(s) of the casement frame with a preferably spring-loaded locking pin (511) movable by a drive means and a latch assembly (52, 152) arranged on the outer frame (1) with a base (522) and with a latching-hook section (521, 1521) with a latching lug (5214, 15214), behind which the locking pin is latched in the latching position.

3. Window or door according to claim 2, **characterized in that** the latching-hook section (521, 1521) is movably arranged on the base (522, 1522) and **in that** the base (522, 1522) is immovably fixed to one of the outer-frame profiles (10) of the outer frame (1) and **in that** the latching-hook section (521, 1521) can be moved back and forth on the base (522, 1522) between a release position and a latching position.

4. Window or door according to claim 3, **characterized in that** the latching-hook section (521, 1521) is arranged on the base (522, 1522) so as to be pivotably movable.

5. Window or door according to claim 3, **characterized in that** the latching-hook section (521, 1521) is displaceably arranged on the base (522, 1522).

6. Window or door according to one of the preceding claims 2 to 5, **characterized in that** the latching-hook section (521, 1521) is movable on the base (522, 1522) into a release position with the aid of the locking pin and **in that** the latching-hook section can be moved back into the latching position by means of at least one drive means acting on it, in particular at least by means of a spring (523, 1523) acting on it.

7. Window or door according to one of the preceding claims 2 to 6, **characterized in that** the locking-pin assembly (51) has a guide housing (510) from which the locking pin (511) projects, wherein the locking pin (511) can repeatedly be pushed from this position into the guide housing (510) by a distance S by pressing on its free end.

8. Window or door according to one of the preceding claims 2 to 7, **characterized in that** the latching-hook section (521) of the latch assembly (52, 152) has a support surface (5212, 15212) on which the locking pin (511) rests in its latched state, i.e. in its latched state on the latch assembly, wherein the support surface (5212, 15212) is designed and arranged such that the locking pin (511) projects from the guide housing (510) only part of the distance S.

9. Window or door according to one of the preceding claims 2 to 8, **characterized in that**, after the locking-bar fitting has been moved into a locking position, the locking pin (511) is extended further from the latched state than in the latched state in which it rests on the support surface of the latching-hook section (521, 1521) and is latched behind the latching lug, and **in that**, when the locking-bar fitting is moved again from the locking position into the open position, the locking pin (511) moves the latching-hook section (521, 1521) in such a way that the casement can be opened again.

10. Window or door according to one of the preceding claims 2 to 9, **characterized in that** the latch assembly is constructed symmetrically in such a way that it can be used independently of the direction of movement of the corresponding locking bar (41) of the casement.

11. Method for deactivating the catch device (5, 15) of a window or door according to one of the preceding claims, with which, when the casement is in the closed position and the catch device (5, 15) locks the casement to the outer frame, the catch device (5, 15) is released from the latched position by means of the locking-bar fitting in such a way that it is moved from an open position into a locked position and then back into the open position.

12. Method according to claim 11 in conjunction with claims 2 and 7, **characterized in that** it comprises at least the following steps:
a. the locking pin (511) is latched onto the latching-hook section (521, 1521) when the casement shuts or is closed and comes to rest on a support surface (5212, 15212) of the latching-hook section, wherein it is not fully extended out of the guide housing (510),
b. the locking pin (511) is then moved laterally down from the support surface (5212, 15212) when the locking-bar fitting is moved into its locking position, so that it extends further out of the guide housing (510) and
c. the locking pin is then moved against an edge (5213, 15213) of the support surface (15213, 15212) when the locking-bar fitting (4) is moved back into its open position and then moves the latching-hook section (521, 1521) into a release position so that the casement can be opened again.

## Revendications

1. Fenêtre ou porte présentant un cadre dormant (1) constitué de plusieurs profilés de cadre dormant (10) et un cadre de battant (2) disposé de manière pivotante autour d'un axe de rotation horizontal ou vertical et composé de plusieurs profilés de cadre de battant (20), dans laquelle une ferrure à tiges de verrouillage (4) comportant une ou plusieurs tiges de verrouillage (41) est formée sur le cadre de battant, avec laquelle des premiers éléments de verrouillage peuvent être déplacés dans une position de verrouillage pour venir en prise par l'arrière avec des éléments de verrouillage correspondants sur le cadre dormant et revenir dans une position d'ouverture, **caractérisée en ce qu'**un système de loqueteau (5, 15) est en outre prévu, grâce auquel le battant peut être encliqueté sur le cadre dormant (1) dans une position d'encliquetage même lorsque le dispositif à tiges de verrouillage (4) se trouve en position d'ouverture et que le battant est fermé après une ouverture, le système de loqueteau étant conçu de telle sorte que la libération du système de loqueteau (5, 15) de la position d'encliquetage s'effectue au moyen de la ferrure à tiges de verrouillage en déplaçant celle-ci d'une position d'ouverture dans une position de verrouillage, puis à nouveau dans la position d'ouverture.

2. Fenêtre ou porte selon la revendication 1, **caractérisée en ce que** le système de loqueteau (5, 15) présente un ensemble tenon de verrouillage (51) disposé sur lesdites au moins une tiges de verrouillage mobiles du cadre de battant, avec un tenon de verrouillage (511) déplaçable par un moyen d'entraînement, de préférence à ressort, et un ensemble loquet (52, 152) disposé sur le cadre dormant (1), comportant une base (522) et une partie crochet d'encliquetage (521, 1521) avec un ergot d'encliquetage (5214, 15214) derrière lequel le tenon de verrouillage est encliqueté dans la position d'encliquetage.

3. Fenêtre ou porte selon la revendication 2, **caractérisée en ce que** la partie crochet d'encliquetage (521, 1521) est disposée de manière mobile sur la base (522, 1522) et **en ce que** la base (522, 1522) est fixée de manière immobile sur l'un des profilés de cadre dormant (10) du cadre dormant (1) et **en ce que** la partie crochet d'encliquetage (521, 1521) est déplaçable en va-et-vient sur la base (522, 1522) entre une position de libération et une position d'encliquetage.

4. Fenêtre ou porte selon la revendication 3, **caractérisée en ce que** la partie crochet d'encliquetage (521, 1521) est disposée de manière pivotante sur la base (522, 1522).

5. Fenêtre ou porte selon la revendication 3, **caractérisée en ce que** la partie crochet d'encliquetage (521, 1521) est disposée de manière coulissante sur la base (522, 1522).

6. Fenêtre ou porte selon l'une des revendications 2 à 5 précédentes, **caractérisée en ce que** la partie crochet d'encliquetage (521, 1521) peut être déplacée sur la base (522, 1522) dans une position de libération à l'aide du tenon de verrouillage et **en ce que** la partie crochet d'encliquetage peut être ramenée dans la position d'encliquetage au moyen d'au moins un moyen d'entraînement agissant sur elle, en particulier au moyen d'au moins un ressort (523, 1523) agissant sur elle.

7. Fenêtre ou porte selon l'une des revendications 2 à 6 précédentes, **caractérisée en ce que** l'ensemble tenon de verrouillage (51) présente un boîtier de guidage (510) duquel le tenon de verrouillage (511) fait saillie, le tenon de verrouillage (511) pouvant être poussé de façon répétée dans le boîtier de guidage (510) d'une distance S à partir de cette position par pression sur son extrémité libre.

8. Fenêtre ou porte selon l'une des revendications 2 à 7 précédentes, **caractérisée en ce que** la partie crochet d'encliquetage (521) de l'ensemble loquet (52, 152) présente une surface d'appui (5212, 15212) sur laquelle le tenon de verrouillage (511) repose dans son état encliqueté, c'est-à-dire dans son état encliqueté sur l'ensemble loquet, la surface d'appui (5212, 15212) étant conçue et disposée de telle sorte que le tenon de verrouillage (511) ne dépasse que d'une partie de la distance S hors du boîtier de guidage (510).

9. Fenêtre ou porte selon l'une des revendications 2 à 8 précédentes, **caractérisée en ce que** le tenon de verrouillage (511), après un déplacement de la ferrure à tiges de verrouillage dans une position de verrouillage à partir de l'état encliqueté, est plus sorti que dans l'état encliqueté dans lequel il repose sur la surface d'appui de la partie crochet d'encliquetage (521, 1521) et encliqueté derrière l'ergot d'encliquetage, et **en ce que**, lors d'un nouveau déplacement de la ferrure à tiges de verrouillage de la position de verrouillage dans la position d'ouverture, le tenon de verrouillage (511) déplace la partie crochet d'encliquetage (521, 1521) de telle sorte qu'une nouvelle ouverture du battant est possible.

10. Fenêtre ou porte selon l'une des revendications 2 à 9 précédentes, **caractérisée en ce que** l'ensemble loquet est conçu de manière symétrique, de sorte qu'il peut être utilisé indépendamment du sens de déplacement de la tige de verrouillage correspondante (41) du battant.

11. Procédé pour désactiver le système de loqueteau (5, 15) d'une fenêtre ou d'une porte selon l'une des revendications précédentes, grâce auquel, lorsque le battant se trouve en position fermée et que le système de loqueteau (5, 15) verrouille le battant sur le cadre dormant, la libération du système de loqueteau (5, 15) de la position d'encliquetage s'effectue au moyen de la ferrure à tiges de verrouillage en déplaçant celle-ci d'une position d'ouverture dans une position de verrouillage, puis à nouveau dans la position d'ouverture.

12. Procédé selon la revendication 11 en liaison avec les revendications 2 et 7, **caractérisé en ce qu'**il présente au moins les étapes suivantes :
a. le tenon de verrouillage (511) est encliqueté sur la partie crochet d'encliquetage (521, 1521) lors de l'abaissement ou de la fermeture du battant et vient se placer sur une surface d'appui (5212, 15212) de la partie crochet d'encliquetage, sans sortir complètement du boîtier de guidage (510),
b. lorsque la ferrure à tiges de verrouillage est déplacée dans sa position de verrouillage, le tenon de verrouillage (511) est déplacé latéralement vers le bas depuis la surface d'appui (5212, 15212) de telle sorte qu'il sort davantage du boîtier de guidage (510) et
c. lorsque la ferrure à tiges de verrouillage (4) est ramenée dans sa position d'ouverture, le tenon de verrouillage est déplacé contre un bord (5213, 15213) de la surface d'appui (15213, 15212) et déplace alors la partie crochet d'encliquetage (521, 1521) dans une position de libération, de sorte que le battant peut à nouveau être ouvert.
